# EUROPÄISCHE PATENTSCHRIFT

(11) **EP 3 135 178 B1**
(45) Veröffentlichungstag und Bekanntmachung des Hinweises auf die Patenterteilung: **20.09.2017**
(21) Anmeldenummer: 16183682.0
(22) Anmeldetag: 11.08.2016
(51) Int. Cl.: A47L 15/00

(54) **GESCHIRRSPÜLMASCHINE UND VERFAHREN ZUM BERTREIBEN EINER SOLCHEN GESCHIRRSPÜLMASCHINE**
DISHWASHER AND METHOD FOR OPERATING SUCH A DISHWASHER
LAVE-VAISSELLE ET PROCEDE DE FONCTIONNEMENT D'UN TEL LAVE-VAISSELLE

(30) Priorität: 27.08.2015 DE 102015114267
(43) Veröffentlichungstag der Anmeldung: 01.03.2017
(73) Patentinhaber: WINTERHALTER GASTRONOM GMBH, 88074 Meckenbeuren (DE)
(72) Erfinder: Weishaupt, Elmar, 88074 Meckenbeuren (DE); Scham, Martin, 88074 Meckenbeuren (DE); Wild, Stephan, 75305 Neuenbürg (DE); Geser, Bernd, 88142 Wasserburg (DE); Riegger, Sandra, 88605 Messkirch-Heudorf (DE); Bühl, Klaus, 78667 Villingendorf (DE)
(74) Vertreter: Appelt, Christian W.

(56) Entgegenhaltungen:
- EP-A2- 2 868 251
- FR-A1- 2 717 670
- JP-A- H05 207 957

## Beschreibung

Die vorliegende Erfindung betrifft eine Geschirrspülmaschine, insbesondere eine gewerbliche Geschirrspülmaschine, mit einem Spülraum zur Aufnahme von Spülgut sowie ein Verfahren zum Betreiben einer solchen Geschirrspülmaschine. Eine solche Geschirrspülmaschine sowie ein solches Verfahren sind beispielsweise aus FR 2 717 670 A1 bekannt. Je nach Verschmutzungsgrad des in eine Geschirrspülmaschine einzubringenden Spülguts ist eine zuverlässige Reinigung schwierig, insbesondere in den Fällen, in denen stark verschmutzte Gegenstände, wie zum Beispiel Töpfe und Pfannen, oder Spülgut mit angebackenen, angebrannten oder angetrockneten Verunreinigungen, gereinigt werden müssen.

In solchen Fällen ist es bekannt, entweder die Gegenstände vorab von Hand zu reinigen oder Einweichbehälter zur Vorbehandlung vorzusehen.

Basierend auf diesem Stand der Technik ist es eine Aufgabe der vorliegenden Erfindung, eine Geschirrspülmaschine, insbesondere eine gewerbliche Geschirrspülmaschine, und ein Verfahren zum Betreiben einer Geschirrspülmaschine zur Verfügung zu stellen, das zum einen gute Spülergebnisse liefert und zum anderen die Bedienung für den Nutzer vereinfacht.

Diese Aufgabe wird durch eine Geschirrspülmaschine nach Anspruch 1 und ein Verfahren gemäß Anspruch 11 gelöst. Die Ansprüche 2 bis 10 betreffen besonders bevorzugte Ausführungsformen der erfindungsgemäßen Geschirrspülmaschine nach Anspruch 1, die Ansprüche 12 bis 18 betreffen besonders vorteilhafte Ausführungsformen des Verfahrens gemäß Anspruch 11.

Gemäß der Erfindung umfasst eine Geschirrspülmaschine einen Spülraum, wobei die Geschirrspülmaschine ferner eine Tür zum Öffnen und Schließen des Spülraumes umfasst. Der Nutzer kann die Tür der Geschirrspülmaschine öffnen, um Spülgut in den Spülraum zu stellen, wobei die Tür nach dem Füllen oder teilweisen Füllen des Spülraums wieder geschlossen werden kann, oder um gereinigtes Spülgut wieder zu entnehmen.

Gemäß der Erfindung umfasst die Geschirrspülmaschine einen Startschalter zum Starten eines Spülprogramms und einen Wahlschalter zur Auswahl eines ersten Betriebsmodus oder eines zweiten Betriebsmodus umfasst, bevorzugt beispielsweise in einer Bedieneinheit zusammengefasst. Die Geschirrspülmaschine gemäß der Erfindung umfasst ferner einen Sensor zum Erfassen eines Zeitpunkts t_{C}, zu dem die Tür geschlossen wird, sowie einen Timer, der so ausgebildet ist, dass er einen Zeitraum Δt_{C} misst, der ab einem Zeitpunkt t_{C}, zu dem die Tür geschlossen wird, vergangen ist. Ferner umfasst die erfindungsgemäße Geschirrspülmaschine eine Steuervorrichtung, die so ausgebildet ist, dass in dem Falle, dass über den Wahlschalter der erste Betriebsmodus gewählt ist und dass innerhalb eines vorbestimmten Zeitraums Δt₁ nach einem Schließen der Tür der Startschalter nicht betätigt wird, automatisch ein Einweichprogramm der Geschirrspülmaschine gestartet wird.

Eine erfindungsgemäße Geschirrspülmaschine hat den Vorteil, dass der Nutzer zwischen einem ersten Betriebsmodus und einem zweiten Betriebsmodus wählen kann, wobei es sich bei dem zweiten Betriebsmodus beispielsweise um einen standardüblichen Betriebsmodus handelt, bei dem der Nutzer wunschgemäß verschiedene Spülprogramme wählt, die die Geschirrspülmaschine zur Verfügung hat, wobei der Nutzer manuell und zu jedem beliebigen Zeitpunkt das oder die entsprechenden Spülprogramme wählen kann und dann mittels des Startschalters das oder die Spülprogramme starten kann.

Der Nutzer hat bei der erfindungsgemäßen Geschirrspülmaschine jedoch auch die Möglichkeit, grundsätzlich, das heißt nicht nur für einen bestimmten Vorgang oder ein gerade einzustellendes Spülprogramm, beispielsweise das nächstfolgende Spülprogramm, einen ersten Betriebsmodus zu wählen, der insbesondere über mehrere Spülvorgänge, mehrere Stunden oder Tage eingestellt bleibt. Zumindest bei diesem ersten Betriebsmodus wird durch einen Sensor und einen Timer die Zeit gemessen, die nach einem Schließen der Tür vergeht, wobei erfindungsgemäß bei Wahl des ersten Betriebsmodus ein Einweichprogramm der Geschirrspülmaschine automatisch gestartet wird, wenn eine vorbestimmte, bevorzugt auch einstellbare, Zeit Δt₁ vergangen ist.

Wird durch den Nutzer Spülgut in den Spülraum der Geschirrspülmaschine gestellt, die Tür wieder geschlossen und direkt nachfolgend durch den Benutzer der Startschalter zum Starten eines Spülprogramms betätigt, beginnt die Geschirrspülmaschine das gewählte Spülprogramm. Startet der Nutzer jedoch nicht innerhalb des vorbestimmten Zeitraums Δt₁ ein Spülprogramm, ist davon auszugehen, dass die Geschirrspülmaschine beispielsweise noch nicht vollständig mit Spülgut gefüllt ist oder der Nutzer aus einem anderen Grund das Spülprogramm noch nicht starten will.

Befindet sich nun die Geschirrspülmaschine in dem ursprünglich gewählten ersten Betriebsmodus, startet die Spülmaschine in diesem Falle automatisch ein Einweichprogramm, ohne dass der Nutzer dieses Einweichprogramm manuell auswählt und/oder startet oder einen anderen Bedienschritt ausführt, außer dem Schließen der Tür der Geschirrspülmaschine.

Die erfindungsgemäße Geschirrspülmaschine hat daher den Vorteil, dass sie, wenn sie sich im ersten Betriebsmodus befindet, automatisch in Abhängigkeit vom Benutzerverhalten ein zusätzliches Einweichprogramm startet oder aber eben nicht startet, nämlich wenn der Nutzer innerhalb eines vorbestimmten Zeitraums Δt₁ bereits das eigentliche Spülprogramm oder die eigentlichen Spülprogramme startet.

Daher wird sichergestellt, dass ohne zusätzliche Aktivitäten des Nutzers automatisch ein Einweichprogramm gestartet wird, allerdings nur, wenn dieses Einweichprogramm auch notwendig ist, nämlich insbesondere in den Fällen, in denen in den Spülraum eingeladenes Spülgut noch länger dort verbleibt, ohne dass das eigentliche Spülprogramm der Geschirrspülmaschine gestartet wird, so dass verhindert wird, dass die Verschmutzungen an dem Spülgut antrocknen oder so dass bereits angetrocknete Verschmutzung eingeweicht werden, um nach dem Start des eigentlichen Spülprogrammes ein besseres Spülergebnis zu erzielen. Auf der anderen Seite wird ein Einweichprogramm nicht zwangsweise vorgeschaltet, wenn innerhalb einer vorbestimmten Zeitspanne, des vorbestimmten Zeitraums Δt₁, das Spülprogramm gestartet wird, so dass die Geschirrspülmaschine in diesen Fällen besonders energieeffizient arbeiten kann.

Bevorzugt umfasst die erfindungsgemäße Geschirrspülmaschine ein Waschsystem zur Abgabe eines fluiden Mediums während des Durchführens des Einweichprogramms. Dieses Waschsystem kann ein Waschsystem sein, das auch für eines der normalen Spülprogramme verwendet wird, es ist jedoch auch möglich, ein davon getrenntes Waschsystem vorzusehen, das ausschließlich für das Einweichprogramm vorgesehen ist.

Bevorzugt umfasst die erfindungsgemäße Geschirrspülmaschine einen Tank zur Aufnahme eines fluiden Mediums, das zur Durchführung des Einweichprogramms verwendet wird, und eine Pumpenvorrichtung, mittels derer das fluide Medium aus dem Tank dem mindestens einen Waschsystem zugeführt wird.

Bei einer besonders bevorzugten Ausführungsform umfasst die erfindungsgemäße Geschirrspülmaschine ferner einer Vorratsbehälter für eine Zusammensetzung, insbesondere eine Zusammensetzung in fluider Form, und eine Dosierpumpenvorrichtung, die so ausgebildet ist, dass die Zusammensetzung einem fluiden Medium, das wenigstens einem Waschsystem zuführbar ist, zumindest zeitweise beigemengt werden kann.

Dies hat den Vorteil, dass dem fluiden Medium, das während des Einweichprogramms verwendet wird, zumindest teilweise ein Zusatz, die Zusammensetzung, beigemengt wird, was die Einweichwirkung oder andere, reinigende Wirkungen oder vorbereitende Wirkungen für die Reinigung unterstützt.

Bei einer besonders bevorzugten Ausführungsform umfasst die Geschirrspülmaschine mindestens ein Waschsystem und mindestens ein Nachspülsystem, wobei bevorzugt das mindestens eine Waschsystem so ausgebildet ist, dass es während des Durchführens des Einweichprogramms verwendet wird, wobei dem mindestens einen Waschsystem das fluide Medium aus einem Tank der Spülmaschine zugeführt werden kann. Bei einer besonders bevorzugten Ausführungsform ist auch mindestens ein Nachspülsystem vorgesehen, das insbesondere während eines Nachspülprogramms verwendet wird und über das ebenfalls ein fluides Medium abgegeben werden kann, wobei diesem mindestens einen Nachspülsystem bevorzugt Frischwasser zugeführt werden kann, gegebenenfalls unter zumindest zeitweiser Beimischungen eines Klarspülmittels.

Die Wasch- oder Spülsysteme in einer solchen, besonders bevorzugten Geschirrspülmaschine, sind daher in zwei Arten getrennt, wobei ein Waschsystem im Wesentlichen der Durchführung des Einweichprogramms und des oder der Spülprogramme dient, während ein Nachspülsystem im Wesentlichen während eines Nachspülprogramms verwendet wird.

Bevorzugt ist die Steuervorrichtung einer erfindungsgemäßen Geschirrspülmaschine so ausgebildet, dass der vorbestimmte Zeitraum Δt₁ in einen Bereich von 1 Sekunde bis 15 Minuten, bevorzugt in einem Zeitraum von 1 Sekunde bis 5 Minuten, insbesondere bevorzugt in einem Zeitraum von 1 Sekunde bis 2 Minuten, liegt. Diese Zeiträume haben, je nach Anwendungsgebiet der Geschirrspülmaschine, insbesondere der gewerblichen Geschirrspülmaschine, den Vorteil, dass der Zeitraum Δt₁ so gewählt ist, dass ein Einweichprogramm zum einen nur dann gestartet wird, wenn es erforderlich ist, zum anderen der Zeitraum Δt₁ so gewählt wird, dass dieser Zeitraum nicht so lange ist, dass Verschmutzungen an dem Spülgut antrocknen, bevor ein Spülprogramm manuell gestartet wird.

Bei einer besonders bevorzugten Ausführungsform der Geschirrspülmaschine ist der Sensor so ausgelegt, dass er zusätzlich einen Zeitpunkt t_{O} erfassen kann, zu dem die Tür der Geschirrspülmaschine geöffnet wird, wobei der Timer bevorzugt so ausgebildet ist, dass er einen Zeitraum Δt_{O} misst, der seit einem Zeitpunkt t_{O}, zu dem die Tür geöffnet ist, bis zu einem Zeitpunkt t_{C}, zu dem die Tür wieder geschlossen worden ist, vergangen ist.

Bevorzugt ist dabei die Steuervorrichtung so ausgebildet, dass das Einweichprogramm der Geschirrspülmaschine nur dann gestartet wird, wenn der zuletzt gemessene Zeitraum Δt_{O} zwischen dem Zeitpunkt t_{O} des letzten Öffnens und dem Zeitpunkt t_{C} des letzten Schließens der Tür länger als ein vorbestimmter Zeitraum Δt₂ ist.

Eine solche Ausführungsform hat den Vorteil, dass in den Fällen, in denen der Nutzer beispielsweise nur kurz in den Spülraum sieht, um beispielsweise zu prüfen, wie hoch der Füllstand der Geschirrspülmaschine mit Spülgut bereits ist, ohne neues Spülgut einzuräumen, nicht automatisch ein Einweichprogramm gestartet wird.

Der Zeitraum Δt₂ wird daher bevorzugt so gewählt, dass er einen maximalen Zeitraum umfasst, in dem typischerweise kein neues Spülgut in den Spülraum eingesetzt wird, bevorzugt einem Zeitraum von 0 bis 120 Sekunden, insbesondere bevorzugt in einem Zeitraum von 0 bis 30 Sekunden, insbesondere bevorzugt in einem Zeitraum von 0 bis 10 Sekunden. Dadurch wird vermieden, dass ein Einweichprogramm gestartet wird, obwohl dies eigentlich nicht erforderlich ist, nachdem kein neues Spülgut in den Spülraum eingesetzt worden ist.

Bei einer besonders bevorzugten Ausführungsform umfasst eine Zusammensetzung, die in einem Vorratsbehälter der erfindungsgemäßen Geschirrspülmaschine vorgesehen ist und die mittels einer Dosierpumpenvorrichtung einem Waschsystem zuführbar ist, mindestens ein nichtionisches Tensid, mindestens ein anionisches Tensid, mindestens einen Emulgator, mindestens ein Stellmittel, und mindestens ein Enzym, wobei die Zusammensetzung frei von Phosphaten, Bleichmitteln und alkalisch wirkenden Substanzen ist.

Diese besondere Zusammensetzung erhöht deutlich den gewünschten Einweicheffekt beziehungsweise den Effekt zur Vorbereitung auf ein später folgendes Spülprogramm, so dass in den Fällen, in denen diese Zusammensetzung zumindest zeitweise dem fluiden Medium während des Einweichprogramms zugeführt wird, das nachfolgende Spülergebnis deutlich verbessert wird.

Die Erfindung betrifft ferner ein Verfahren zum Betreiben einer Geschirrspülmaschine, wie es in Anspruch 11 dargestellt ist. Im Hinblick auf die Vorteile des Verfahrens gemäß den Ansprüchen 11 bis 17 wird insbesondere auf die obige Beschreibung verwiesen.

Diese und weitere Merkmale und Vorteile der erfindungsgemäßen Geschirrspülmaschine und des erfindungsgemäßen Verfahrens werden anhand der nachfolgenden Beschreibung einer bevorzugten Ausführungsform deutlich.
- Fig. 1: zeigt schematisch eine Ausführungsform einer erfindungsgemäßen Geschirrspülmaschine.

Fig. 1 zeigt schematisch eine Ausführungsform einer erfindungsgemäßen Spülmaschine 10, die einen Spülbehälter beziehungsweise Spülraum 100 umfasst.

Der Geschirrspülmaschine 10 wird von extern, beispielsweise über einen Anschluss, Trinkwasser oder Frischwasser zugeführt, das über ein Magnetventil 210 und wassertechnische Sicherungseinrichtungen 220 einem Boiler 230 zugeführt werden kann. Der Boiler 230 umfasst ein Heizelement 235, so dass das zugeführte Frischwasser erhitzt werden kann.

Zusätzlich umfasst die Geschirrspülmaschine 10 einen Vorratsbehälter 225, insbesondere für ein Klarspülmittel, wobei der Inhalt dieses Vorratsbehälters 225 mittels einer Dosierpumpe 227 ebenfalls dem Boiler 230 zugeführt werden kann.

Die Geschirrspülmaschine 10 umfasst ferner eine Nachspülpumpe 240, mittels derer das fluide Medium, in der Regel Frischwasser, gegebenenfalls mit Klarspülmittel versetzt, das sich in dem Boiler 230 befindet, einem Nachspülsystem 250 zugeführt werden kann, so dass dieses Nachspülsystem 250 das fluide Medium auf das Spülgut abgeben kann, das sich in einem Spülkorb 120 befindet.

Die Geschirrspülmaschine 10 umfasst ferner einen Tank 300 zur Aufnahme eines fluiden Mediums, insbesondere Waschflüssigkeit, die insbesondere über das Waschsystem 360 der Geschirrspülmaschine 10 in den Spülraum abgegeben wird. Die Geschirrspülmaschine 10 umfasst dabei ein Siebsystem 310 zum Filtern des fluiden Mediums sowie ein Heizelement 305, das in dem Tank 300 angeordnet ist, um das im Tank befindliche fluide Medium aufzuheizen.

Die Geschirrspülmaschine 10 umfasst ferner einen Behälter 335 zur Aufnahme eines fluiden Mediums, insbesondere einer Reinigungsflüssigkeit, wobei das fluide Medium über eine Dosierpumpe 337 dem Tank 300 zugeführt werden kann.

Das durch das Waschsystem 360 abgegebene fluide Medium wird, bevor es in den Tank 300 gelangt, durch das vorgenannte Siebsystem 310 gefiltert, wobei das Retentat mittels einer Laugenpumpe 340 abgeführt werden kann, während das Filtrat in den Tank gelangt und mittels einer Waschpumpe 320 einem Waschsystem 360 zugeführt werden kann. Hierdurch entsteht ein Kreislauf des fluiden Mediums, wobei Verunreinigungen und das Retentat mittels einer Laugenpumpe 340 als Abwasser abgeführt werden kann, so dass das für den jeweiligen Spülvorgang genutzte Medium, das Waschwasser, immer einen gewünschten Reinheitsgrad aufweist.

Die hier gezeigte Ausführungsform der erfindungsgemäßen Geschirrspülmaschine 10 umfasst ferner einen Behälter 325 zur Aufnahme einer Zusammensetzung in fluider Form, insbesondere einer Zusammensetzung, wie sie oben beschrieben ist, die mittels einer Dosierpumpe 327 zugeführt und über das Waschsystem 360 in den Spülraum abgegeben werden kann.

Dieses Waschsystem 360 wird bei dieser Ausführungsform unter anderem für ein Einweichprogramm verwendet, bei dem ein fluides Medium, insbesondere Wasser, gegebenenfalls mit zumindest zeitweiser Beimengung der in dem Behälter 325 befindlichen Zusammensetzung, insbesondere der Enzymlösung, in den Spülraum 100 und insbesondere auf ein Spülgut abgegeben werden kann, das bevorzugt in dem Spülkorb 120 oder in mehreren Spülkörben vorgesehen sein kann.

Die Spülsysteme, das Nachspülsystem 250 und das Waschsystem 360, sind hier als getrennte Systeme dargestellt, es soll jedoch darauf hingewiesen werden, dass beide Systeme beispielsweise in gleichen Spülarmen vorgesehen sein können, entweder mit gemeinsamen Abgabeelementen beziehungsweise Abgabedüsen oder aber auch mit getrennten Abgabeelementen beziehungsweise Abgabedüsen für jedes System.

Die Geschirrspülmaschine, wie sie in Figur 1 gezeigt ist, umfasst eine Tür (in Fig. 1 nicht explizit gezeigt), die geöffnet oder geschlossen werden kann, so dass der Spülraum 100 zugänglich ist und vom Benutzer Spülgut in den oder die Spülkörbe 120 eingesetzt werden kann.

Die Geschirrspülmaschine umfasst ferner einen Sensor 420, der einen Zeitpunkt t_{C} erfassen kann, zu dem die Tür geschlossen wird, ferner einen Zeitpunkt t_{O} erfassen kann, zu dem die Tür geöffnet wird.

Die Geschirrspülmaschine 10 umfasst ferner einen Timer (430), der so ausgebildet ist, dass er einen Zeitraum Δt_{C} messen kann, der ab einem Zeitpunkt t_{C}, zu dem die Tür geschlossen worden ist, vergangen ist, und der ferner einen Zeitraum Δt_{O} messen kann, der seit einem Zeitpunkt t_{O}, zu dem die Tür geöffnet worden ist, bis zu einem Zeitpunkt t_{C}, zu dem die Tür wieder geschlossen worden ist, vergangen ist.

Die Geschirrspülmaschine 10 umfasst ferner einen Startschalter 440 zum Starten eines Spülprogramms und einen Wahlschalter 450 zur Auswahl eines ersten Betriebsmodus oder eines zweiten Betriebsmodus.

Die Geschirrspülmaschine 10 umfasst ferner eine Steuervorrichtung 460, die so ausgebildet ist, dass in dem Falle, dass über den Wahlschalter 450 der erste Betriebsmodus gewählt ist und dass innerhalb eines vorbestimmten Zeitraumes Δt₁ nach einem Schließen der Tür der Startschalter 440 nicht betätigt wird, automatisch ein Einweichprogramm der Geschirrspülmaschine 10 gestartet wird.

Bei dieser Ausführungsform wird beim Einweichprogramm ein fluides Medium aus dem Tank 300 über die Waschpumpe 320 dem Waschsystem 360 zugeführt, unter Beimengung der Zusammensetzung, die sich in dem Behälter 325 befindet, wobei die Beimengung mittels der Dosierpumpe 327 gesteuert wird.

Die Steuervorrichtung 460 ist bei dieser Ausführungsform ferner so ausgebildet, dass nach Ablauf des vorgeschriebenen Zeitraums Δt₁ das Einweichprogramm der Geschirrspülmaschine nur dann gestartet wird, wenn der zuletzt gemessene Zeitraum Δt_{O} zwischen dem Zeitpunkt t_{O} des letzten Öffnens und dem Zeitpunkt t_{C} des letzten Schließens der Tür länger als ein vorbestimmter Zeitraum Δt₂ ist.

Bei dieser Ausführungsform ist die Steuervorrichtung 460 so ausgebildet, dass der Zeitraum Δt₁ 4 Sekunden beträgt, während der Zeitraum Δt₂ 6 Sekunden beträgt.

## Patentansprüche

1. Geschirrspülmaschine (10) mit einem Spülraum (100) zur Aufnahme von Spülgut und mit einer Tür zum Öffnen und Schließen des Spülraums (100), wobei die Geschirrspülmaschine (10) ferner umfasst:
- einen Startschalter (440) zum Starten eines Spülprogramms und einen Wahlschalter (450) zur Auswahl eines ersten Betriebsmodus oder eines zweiten Betriebsmodus umfasst,
- einen Sensor (420) zum Erfassen eines Zeitpunkts t_{C}, zu dem die Tür geschlossen wird,
- einen Timer (430), der so ausgebildet ist, dass er einen Zeitraum Δt_{C} messen kann, der ab einem Zeitpunkt t_{C}, zu dem die Tür geschlossen worden ist, vergangen ist, und
- eine Steuervorrichtung (460), die so ausgebildet ist, dass in dem Falle, dass über den Wahlschalter (450) der erste Betriebsmodus gewählt ist und dass innerhalb eines vorbestimmten Zeitraums Δt₁ nach einem Schließen der Tür der Startschalter (440) nicht betätigt wird, automatisch ein Einweichprogramm der Geschirrspülmaschine (10) gestartet wird.

2. Geschirrspülmaschine nach Anspruch 1, **dadurch gekennzeichnet, dass** sie mindestens ein Waschsystem (250, 360) zur Abgabe eines fluiden Mediums während des Durchführens des Einweichprogramms umfasst.

3. Geschirrspülmaschine nach Anspruch 2, **dadurch gekennzeichnet, dass** die Geschirrspülmaschine (10) einen Tank (300) zur Aufnahme des fluiden Mediums und eine Pumpenvorrichtung (320) umfasst, mittels der das fluide Medium aus dem Tank dem mindestens einen Waschsystem (360) zugeführt werden kann.

4. Geschirrspülmaschine nach einem der vorhergehenden Ansprüche, **dadurch gekennzeichnet, dass** sie einen Vorratsbehälter (325) für eine Zusammensetzung, insbesondere eine Zusammensetzung in fluider Form, und eine Dosierpumpenvorrichtung (325) umfasst, die so ausgebildet ist, dass die Zusammensetzung einem fluiden Medium, das wenigsten einem Waschsystem (360) zuführbar ist, zumindest zeitweise beigemengt werden kann.

5. Geschirrspülmaschine nach einem der vorhergehenden Ansprüche, **dadurch gekennzeichnet, dass** sie mindestens ein Waschsystem (360) und mindestens ein Nachspülsystem (250) umfasst, wobei das mindestens eine Waschsystem (360) so ausgebildet ist, dass während des Durchführens des Einweichprogramms über dieses ein fluides Medium abgegeben werden kann, wobei dem mindestens einen Waschsystem (360) das fluide Medium aus einem Tank (300) der Geschirrspülmaschine (10) zugeführt werden kann, bevorzugt zumindest zeitweise unter Beimischung einer in einem Vorratsbehälter (325) vorgesehenen Zusammensetzung, wobei das mindestens eine Nachspülsystem (250) so ausgebildet ist, dass während eines Nachspülprogramms über dieses ein fluides Medium abgegeben werden kann, wobei dem mindestens einen Nachspülsystem (250) Frischwasser zugeführt werden kann, bevorzugt zumindest zeitweise unter Beimischung eines in einem Vorratsbehälter (225) vorgesehenen Klarspülmittels.

6. Geschirrspülmaschine nach einem der vorhergehenden Ansprüche, **dadurch gekennzeichnet, dass** die Steuervorrichtung so ausgebildet ist, dass der vorbestimmte Zeitraum Δt₁ in einem Bereich von 1 Sekunde bis 15 Minuten, bevorzugt in einem Zeitraum von 1 Sekunde bis 5 Minuten, besonders bevorzugt in einem Zeitraum von 1 Sekunde bis 2 Minuten liegt.

7. Geschirrspülmaschine nach einem der vorhergehenden Ansprüche, **dadurch gekennzeichnet, dass** der Sensor (420) so ausgelegt ist, dass er zusätzlich einen Zeitpunkt t_{O} erfassen kann, zu dem die Tür der Geschirrspülmaschine geöffnet wird, wobei der Timer (430) so ausgebildet ist, dass er einen Zeitraum Δt_{O} misst, der seit einem Zeitpunkt t_{O}, zu dem die Tür geöffnet worden ist, bis zu einem Zeitpunkt t_{C}, zu dem die Tür wieder geschlossen worden ist, vergangen ist.

8. Geschirrspülmaschine nach Anspruch 7, **dadurch gekennzeichnet, dass** die Steuervorrichtung (460) so ausgebildet ist, dass, nach Ablauf des vorbestimmten Zeitraums Δt₁ nach einem Schließen der Tür das Einweichprogramm der Geschirrspülmaschine (10) nur dann gestartet wird, wenn der zuletzt gemessene Zeitraum Δt_{O} zwischen dem Zeitpunkt t_{O} des letzten Öffnens und dem Zeitpunkt t_{C} des letzten Schließens der Tür länger als ein vorbestimmter Zeitraum Δt₂ ist.

9. Geschirrspülmaschine nach Anspruch 8, **dadurch gekennzeichnet, dass** die Steuervorrichtung (460) so ausgebildet ist, dass der vorbestimmte Zeitraum Δt₂ in einem Bereich von 0 Sekunden bis 10 Sekunden, bevorzugt in einem Zeitraum von 0 Sekunden bis 5 Sekunden, insbesondere bevorzugt in einem Zeitraum von 0 Sekunden bis 3 Sekunden liegt

10. Geschirrspülmaschine nach einem der Ansprüche 4 bis 9, **dadurch gekennzeichnet, dass** die Zusammensetzung umfasst:
- mindestens ein nichtionisches Tensid,
- mindestens ein anionisches Tensid,
- mindestens einen Emulgator,
- mindestens ein Stellmittel, und
- mindestens ein Enzym,
wobei die Zusammensetzung frei von Phosphaten, Bleichmitteln und alkalisch wirkenden Substanzen ist.

11. Verfahren zum Betreiben einer Geschirrspülmaschine (10) mit einem Spülraum (100) zur Aufnahme von Spülgut und einer Tür zum Öffnen und Schließen des Spülraums (100), insbesondere nach einem der vorhergehenden Ansprüche, wobei das Verfahren folgende Schritte umfasst:
- Detektieren, ob sich die Geschirrspülmaschine (10) in einem ersten Betriebsmodus von mindestens zwei Betriebsmodi befindet, die von dem Nutzer wählbar sind,
- Detektieren eines Zeitpunkts t_{C}, zu dem die Tür der Geschirrspülmaschine geschlossen wird,
- Bestimmen eines Zeitraums Δt_{C}, der ab dem Zeitpunkt t_{C}, zu dem die Tür geschlossen worden ist, vergangen ist,
- Vergleichen des Zeitraums Δt_{C} mit einem vorbestimmten Zeitraum Δt₁,
- Starten eines Einweichprogramms der Geschirrspülmaschine (10), wenn innerhalb des vorgeschriebenen Zeitraums Δt₁ nach dem Schließen der Tür kein Spülprogramm durch den Nutzer gestartet wird.

12. Verfahren nach Anspruch 11, **dadurch gekennzeichnet, dass** während des Durchführens des Einweichprogramms ein fluides Medium über ein Waschsystem (360) der Geschirrspülmaschine abgegeben wird.

13. Verfahren nach Anspruch 12, **dadurch gekennzeichnet, dass** dem fluiden Medium zumindest zeitweise eine Zusammensetzung in fluider Form beigemengt wird, bevor das fluide Medium über mindestens ein Waschsystem (360) abgegeben wird.

14. Verfahren nach Anspruch 13, **dadurch gekennzeichnet, dass** die Zusammensetzung umfasst:
- mindestens ein nichtionisches Tensid,
- mindestens ein anionisches Tensid,
- mindestens einen Emulgator,
- mindestens ein Stellmittel, und
- mindestens ein Enzym,
wobei die Zusammensetzung frei von Phosphaten, Bleichmitteln und alkalisch wirkenden Substanzen ist.

15. Verfahren nach einem der Ansprüche 11 bis 14, **dadurch gekennzeichnet, dass** der vorbestimmte Zeitraum Δt₁ in einem Bereich von 1 Sekunde bis 15 Minuten, bevorzugt in einem Zeitraum von 1 Sekunde bis 5 Minuten, besonders bevorzugt in einem Zeitraum von 1 Sekunde bis 2 Minuten liegt.

16. Verfahren nach einem der Ansprüche 11 bis 15, **dadurch gekennzeichnet, dass** zusätzlich ein Zeitpunkt t_{O} erfasst wird, zu dem die Tür der Geschirrspülmaschine (10) geöffnet wird, wobei zusätzlich ein Zeitraum Δt_{O} gemessen wird, der seit einem Zeitpunkt t_{O}, zu dem die Tür geöffnet worden ist, bis zu einem Zeitpunkt t_{C}, zu dem die Tür wieder geschlossen worden ist, vergangen ist.

17. Verfahren nach einem der Ansprüche 11 bis 15, **dadurch gekennzeichnet, dass** nach Ablauf des vorbestimmten Zeitraums Δt₁ das Einweichprogramm nur dann gestartet wird, wenn der zuletzt gemessene Zeitraum Δt_{O} zwischen dem Zeitpunkt t_{O} des letzten Öffnens und dem Zeitpunkt t_{C} des letzten Schließens der Tür länger als ein vorbestimmter Zeitraum Δt₂ ist.

18. Verfahren nach einem der Ansprüche 11 bis 16, **dadurch gekennzeichnet, dass** die Steuervorrichtung (460) so ausgebildet ist, dass der vorbestimmte Zeitraum Δt₂ in einem Bereich von 0 Sekunden bis 10 Sekunden, bevorzugt in einem Zeitraum von 0 Sekunden bis 5 Sekunden, insbesondere bevorzugt in einem Zeitraum von 0 Sekunden bis 3 Sekunden liegt.

## Claims

1. A dishwasher (10) with a washing compartment (100) for accommodating items to be washed and with a door for opening and closing the washing compartment (100), wherein the dishwasher (10) further comprises:
- a start switch (440) for starting a washing program and a selector switch (450) for selecting a first operating mode or a second operating mode,
- a sensor (420) for detecting a point in time t_{C}, at which the door is closed,
- a timer (430) which is designed so that it can measure a period of time Δt_{C} which has elapsed since the point in time t_{C} when the door was closed,
- a control device (460) which is designed so that, in the event that the first operating mode is selected using the selector switch (450) and that the starter switch (440) is not operated within a given time period Δt₁ after the door was closed, the dishwasher's (10) soaking program is automatically started.

2. The dishwasher according to claim 1, **characterised in that** it comprises at least one washer system (250, 360) for dispensing a fluid medium during the course of the soaking program.

3. The dishwasher according to claim 2, **characterised in that** the dishwasher (10) comprises a tank (300), for accommodating the fluid medium, and a pumping device (320) by means of which the fluid medium may be drawn out of the tank and fed into the at least one washer system (360).

4. The dishwasher according to one of the preceding claims, **characterised in that** it comprises a storage tank (325) for a compound, in particular a fluid compound, and a dosing pump device (325) which is designed so that the fluid medium compound which can be fed into the at least one washer system (360) may, at least from time to time, be added.

5. The dishwasher according to one of the preceding claims, **characterised in that** it comprises at least one washer system (360) and at least one rinse system (250), wherein the at least one washer system (360) is designed so that a fluid medium may be dispensed from it during the course of a soaking program, wherein the fluid medium may be fed into the at least one washer system (360) from a tank (300) of the dishwasher (10), preferably at least, from time to time, with admixtures of a compound provided in a reservoir (325), wherein the at least one rinse system (250) is designed so that a fluid medium may be dispensed from it during a rinsing program, wherein fresh water may be fed into the at least one rinse system (250), preferably at least, from time to time, with admixtures of a rinsing aid provided in a reservoir (225).

6. The dishwasher according to one of the preceding claims, **characterised in that** the control device is designed so that the prescribed time period Δt₁ lies in a range from 1 second to 15 minutes, preferably in a time period from 1 second to 5 minutes, particularly preferably in a period from 1 second to 2 minutes.

7. The dishwasher according to one of the preceding claims, **characterised in that** the sensor (420) is designed so that it may, in addition, detect a point in time t_{O} at which the dishwasher door is opened, wherein the timer (430) is designed so that it measures a time period Δt_{O} which has elapsed from a point in time to when the dishwasher door was opened, to a point in time t_{C} when the door was closed again.

8. The dishwasher according to claim 7, **characterised in that** the control device (460) is designed so that after the prescribed period of time Δt₁ has elapsed following the closing of the door, the dishwasher's (10) soaking program will only be started if the last measured time period Δt_{O} between the point in time t_{O} of the last door-opening and the point in time t_{C} of the last door-closing is longer than a prescribed period of time Δt₂.

9. The dishwasher according to claim 8, **characterised in that** the control device (460) is designed so that the prescribed time period Δt₂ lies in a range from 0 seconds to 10 seconds, preferably in a time period from 0 seconds to 5 seconds, particularly preferably in a time period from 0 seconds to 3 seconds.

10. The dishwasher according to one of claims 4 to 9, **characterised in that** the compound comprises:
- at least one non-ionic tenside,
- at least one anionic tenside,
- at least one emulsifier,
- at least one suspending agent, and
- at least one enzyme,
wherein the compound is free of phosphates, bleaching agents and alkaline substances.

11. A method for operating a dishwasher (10) with a washing compartment (100) for accommodating items to be washed and with a door for opening and closing the washing compartment (100), wherein the method comprises the following steps:
- detecting whether the dishwasher (10) is in a first operating mode of at least two operating modes which may be selected by the user,
- detecting a point in time t_{C} at which the dishwasher door is closed,
- determining a period of time Δt_{C} which has elapsed from the point in time t_{C} at which the door was closed,
- comparing the period of time Δt_{C} with a prescribed period of time Δt₁,
- starting a soaking program of the dishwasher (10) if the user does not start a wash program within the prescribed period of time Δt₁ after closing the door.

12. The method according to claim 11, **characterised in that** a fluid medium is dispensed from the dishwasher's washer system (360) during the course of the soaking program.

13. The method according to claim 12, **characterised in that** the fluid medium is, at least from time to time, mixed with a fluid compound before the fluid medium is dispensed by the at least one washer system (360).

14. The method according to claim 13, **characterised in that** the compound comprises:
- at least one non-ionic tenside,
- at least one anionic tenside,
- at least one emulsifier,
- at least one suspending agent, and
- at least one enzyme,
wherein the compound is free of phosphates, bleaching agents and alkaline substances.

15. The method according to one of claims 11 to 14, **characterised in that** the prescribed time period Δt₁ lies in a range from 1 second to 15 minutes, preferably in a time period from 1 second to 5 minutes, particularly preferably in a time period from 1 second to 2 minutes.

16. The method according to one of claims 11 to 15, **characterised in that**, in addition, a point in time to is detected at which the dishwasher (10) door is opened, wherein, in addition, a time period Δt_{O} is measured, which has elapsed from the point in time t_{O} at which the door was opened, to the point in time t_{C} at which the door was closed again.

17. The method according to one of claims 11 to 15, **characterised in that**, after the prescribed time period Δt₁ has elapsed, a soaking program is only started if the last measured time period Δt_{O} between the point in time t_{O} of the last door-opening and the point in time t_{C} of the last door-closing is longer than a prescribed time period Δt₂.

18. The method according to one of claims 11 to 16, **characterised in that** the control device (460) is designed so that the prescribed time period Δt₂ lies in a range from 0 seconds to 10 seconds, preferably in a time period from 0 seconds to 5 seconds, particularly preferably in a time period from 0 seconds to 3 seconds.

## Revendications

1. Lave-vaisselle (10) avec une chambre de lavage (100) pour le logement de vaisselle et avec une porte pour l'ouverture et la fermeture de l'espace de lavage (100), le lave-vaisselle (10) comprenant en outre :
- un interrupteur de démarrage (400) pour le démarrage d'un programme de lavage et un sélecteur (450) pour la sélection d'un premier mode de fonctionnement ou d'un deuxième mode de fonctionnement,
- un capteur (420) pour la détermination d'un moment t_{c}, où la porte est fermée,
- un minuteur (430), qui est conçu de façon à pouvoir mesurer un temps Δt_{c}, qui s'est écoulé à partir du moment t_{c} où la porte a été fermée et
- un dispositif de commande (460), qui est conçu de façon à ce que, dans le cas où le premier mode de fonctionnement est sélectionné par l'intermédiaire du sélecteur (450) et où à l'intérieur d'une période Δt₁ prédéterminée après une fermeture de la porte, l'interrupteur de démarrage (440) n'est pas actionné, un programme de trempage du lave-vaisselle (10) soit automatiquement démarré.

2. Lave-vaisselle selon la revendication 1, **caractérisé en ce qu'**il comprend au moins un système de lavage (250, 360) pour la distribution d'un milieu fluide pendant l'exécution du programme de trempage.

3. Lave-vaisselle selon la revendication 2, **caractérisé en ce que** le lave-vaisselle (10) comprend un réservoir (300) pour le logement du milieu fluide et un dispositif de pompage (320) au moyen duquel le milieu fluide peut être transporté du réservoir vers l'au moins un système de lavage (360).

4. Lave-vaisselle selon l'une des revendications précédentes, **caractérisé en ce qu'**il comprend un réservoir (325) pour une composition, plus particulièrement une composition sous forme fluide, et un dispositif à pompe de dosage (325) qui est conçu de façon à ce que la composition puisse être puisse être mélangée au moins périodiquement à un milieu fluide, qui peut être introduit dans au moins un système de lavage (360).

5. Lave-vaisselle selon l'une des revendications précédentes, **caractérisé en ce qu'**il comprend au moins un système de lavage (360) et au moins un système de rinçage (250), l'au moins un système de lavage (360) étant conçu de façon à ce que, pendant l'exécution du programme de trempage, un milieu fluide puisse être distribué par l'intermédiaire de celui-ci, le milieu fluide pouvant introduit d'un réservoir (300) du lave-vaisselle (10) dans au moins un système de lavage (360), de préférence au moins périodiquement en ajoutant une composition prévue dans un réservoir (325), l'au moins un système de rinçage (250) étant conçu de façon à ce que, pendant un programme de rinçage, un milieu fluide puisse être distribué par l'intermédiaire de celui-ci, de l'eau fraîche pouvant être introduite dans l'au moins un système de rinçage (250), de préférence au moins périodiquement en ajoutant un produit de rinçage prévu dans un réservoir (225).

6. Lave-vaisselle selon l'une des revendications précédentes, **caractérisé en ce que** le dispositif de commande est conçu de façon à ce que la période Δt₁ prédéterminée est de l'ordre de 1 seconde à 15 minutes, de préférence de 1 seconde à 5 minutes, plus particulièrement de préférence de l'ordre de 1 seconde à 2 minutes.

7. Lave-vaisselle selon l'une des revendications précédentes, **caractérisé en ce que** le capteur (420) est conçu de façon à pouvoir déterminer en outre un moment tₒ où la porte du lave-vaisselle est ouverte, le minuteur (430) étant conçu de façon à mesurer une période Δtₒ qui s'est écoulé depuis un moment tₒ où la porte a été ouverte jusqu'à un moment t_{c} où la porte a été refermée.

8. Lave-vaisselle selon la revendication 7, **caractérisé en ce que** le dispositif de commande (460) est conçu de façon à ce que, après l'écoulement de la période Δt₁ prédéterminée après la fermeture de la porte, le programme de trempage du lave-vaisselle (10) ne soit démarré que lorsque la période Δtₒ dernièrement mesurée entre le moment tₒ de la dernière ouverture de la porte et le moment t_{c} de la dernière fermeture de la porte est plus longue qu'une période Δt₂ prédéterminée.

9. Lave-vaisselle selon la revendication 8, **caractérisé en ce que** le dispositif de commande (460) est conçu de façon à ce que la période Δt₂ prédéterminée est de l'ordre de 0 seconde à 10 secondes, de préférence de l'ordre de 0 seconde à 5 secondes, plus particulièrement de préférence de 0 seconde à 3 secondes.

10. Lave-vaisselle selon l'une des revendications 4 à 9, **caractérisé en ce que** la composition comprend :
- au moins un tensio-actif non ionique,
- au moins un tensio-actif anionique,
- au moins un émulsifiant,
- au moins un agent de fixation et
- au moins une enzyme,
la composition étant exempte de phosphates, de produits de blanchiment et de substances actives alcalines.

11. Procédé de commande d'un lave-vaisselle (10) avec une chambre de lavage (100) pour le logement de vaisselle et une porte pour l'ouverture et la fermeture de la chambre de lavage (100), plus particulièrement selon l'une des revendications précédentes, le procédé comprenant les étapes suivantes :
- détection si le lave-vaisselle (10) se trouve dans un premier mode de fonctionnement parmi au moins deux modes de fonctionnement qui peuvent être sélectionnés par l'utilisateur,
- détection d'un moment t_{c}, où la porte du lave-vaisselle est fermée,
- détermination d'une période Δt_{c} qui s'est écoulée à partir du moment t_{c} où la porte a été fermée,
- comparaison de la période Δt_{c} avec une période Δt₁ prédéterminée,
- démarrage d'un programme de trempage du lave-vaisselle (10) si, dans la période Δt₁ prédéfinie après la fermeture de la porte, aucun programme de lavage n'a été démarré par l'utilisateur.

12. Procédé selon la revendication 11, **caractérisé en ce que**, pendant l'exécution du programme de trempage, un milieu fluide est distribué par l'intermédiaire d'un système de lavage (360) du lave-vaisselle.

13. Procédé selon la revendication 12, **caractérisé en ce qu'**une composition sous forme fluide est ajoutée au moins périodiquement au milieu fluide, avant que le milieu fluide soit distribué par l'intermédiaire de l'au moins un système de lavage (360).

14. Procédé selon la revendication 13, **caractérisé en ce que** la composition comprend :
- au moins un tensio-actif non ionique,
- au moins un tensio-actif anionique,
- au moins un émulsifiant,
- au moins un agent de fixation et
- au moins une enzyme,
la composition étant exempte de phosphates, de produits de blanchiment et de substances actives alcalines.

15. Procédé selon l'une des revendications 11 à 14, **caractérisé en ce que** la période Δt₁ prédéterminée est de l'ordre de 1 seconde à 15 minutes, de préférence de 1 seconde à 5 minutes, plus particulièrement de préférence de l'ordre de 1 seconde à 2 minutes.

16. Procédé selon l'une des revendications 11 à 15, **caractérisé en ce qu'**en outre un moment tₒ est déterminé où la porte du lave-vaisselle est ouverte, une période Δtₒ étant mesurée, qui s'est écoulée depuis un moment tₒ où la porte a été ouverte jusqu'à un moment t_{c} où la porte a été refermée.

17. Procédé selon l'une des revendications 11 à 15, **caractérisé en ce que**, après l'écoulement de la période Δt₁ prédéterminée, le programme de trempage n'est démarré que lorsque la période Δtₒ dernièrement mesurée entre le moment tₒ de la dernière ouverture de la porte et le moment t_{c} de la dernière fermeture de la porte est plus longue qu'une période Δt₂ prédéterminée.

18. Procédé selon l'une des revendications 11 à 16, **caractérisé en ce que** le dispositif de commande (460) est conçu de façon à ce que la période Δt₂ prédéterminée est de l'ordre de 0 seconde à 10 secondes, de préférence de l'ordre de 01seconde à 5 secondes, plus particulièrement de préférence de l'ordre de 0 seconde à 3 secondes.
